# EUROPÄISCHE PATENTSCHRIFT

(11) **EP 1 115 315 B1**
(45) Veröffentlichungstag und Bekanntmachung des Hinweises auf die Patenterteilung: **31.07.2002**
(21) Anmeldenummer: 98959825.5
(22) Anmeldetag: 02.11.1998
(51) Int. Cl.: A47G 27/04

(54) **BODENTEPPICH-VERLEGESYSTEM**
FLOOR CARPET INSTALLING SYSTEM
SYSTEME DE POSE DE TAPIS DE SOL

(30) Priorität: 22.09.1998 WO PCT/EP98/06020
(43) Veröffentlichungstag der Anmeldung: 18.07.2001
(73) Patentinhaber: Gottlieb Binder GmbH & Co., 71088 Holzgerlingen (DE)
(72) Erfinder: SCHULTE, Axel, D-71088 Holzgerlingen (DE)
(74) Vertreter: Bartels, Martin Erich Arthur
(86) Internationale Anmeldenummer: EP9806930
(87) Internationale Veröffentlichungsnummer: WO0016671

(56) Entgegenhaltungen:
- DE-A- 19 532 685
- DE-A- 19 646 318
- FR-A- 2 282 999
- US-A- 5 753 336

## Beschreibung

Die Erfindung bezieht sich auf ein Bodenteppich-Verlegesystem mit einem mit seiner Florseite die Nutzfläche bildenden Teppich, einem mit der Bodenfläche verklebten schlaufenlosen Material sowie einem Verankerungsmittel, das beidseitig vorstehende Verhakungselemente besitzt, die einerseits mit der der Florseite abgewandten, aus einem schlaufenlosen Material gebildeten Rückseite des Teppichs und andererseits mit dem schlaufenlosen Material an der Bodenfläche verhaken.

Ein Bodenteppich-Verlegesystem dieser Art ist bereits aus dem Dokument FR 2 282 999 A bekannt. Bei dem bekannten System sind als Verankerungsmittel auf die Teppichränder ausgerichtete Streifen vorgesehen, die beidseitig vorstehende Verhakungselemente in Form von zur Teppichebene geneigten Borsten aufweisen, wobei diese Borsten an einer Seite und an der anderen Seite jeweils in zueinander entgegengesetzte Richtungen geneigt sind. Diese gegensinnige Neigung der Borsten soll bei der Verhakung mit der schlaufenlosen Rückseite des Teppichs und dem am Boden befestigten schlaufenlosen Material Verschiebungen längs der Teppichebene verhindern. Es hat sich jedoch gezeigt, daß diese Art der Verankerung keinen ausreichend sicheren Verbund gewährleistet. Dadurch kann es während der Nutzung zu Buckelbildungen und Verwerfungen kommen, insbesondere besteht bei höheren Beanspruchungen, beispielsweise durch Verschieben schwerer Möbelstücke, die Gefahr größerer Beschädigungen.

Der Erfindung liegt die Aufgabe zugrunde, ein Bodenteppich-Verlegesystem zu schaffen, das sich demgegenüber durch verbesserte Gebrauchseigenschaften auszeichnet.

Bei dem Bodenteppich-Verlegesystem der eingangs genannten Art ist diese Aufgabe erfindungsgemäß dadurch gelöst, daß als Verankerungsmittel ein Mikro-Haftverschlußelement vorgesehen ist, dessen Verhakungselemente in Form von Stengeln mit endseitigen Verdickungen ausgebildet sind, und daß die Verhakungselemente an beiden Seiten des Haftverschlußelementes unterschiedliche Formgebungen und/oder Abmessungen und/oder gegenseitige Abstände voneinander besitzen.

Die erfindungsgemäß vorgesehene Verankerung mittels eines doppelseitigen Mikro-Haftverschlusses, dessen Haftverschlußelement beidseits angeordnete Verhakungselemente in Form von Stengeln mit endseitigen Verdickungen aufweist, die auf jeder Seite jeweils mit einem schlaufenlosen Material verhaken, führt zu mehreren Vorteilen. Zum einen ergibt diese Art der Verhakung eine besonders sichere Verbindung gegenüber Relativbewegungen längs der Teppichebene. Zum anderen ist dadurch, daß das Haftverschlußelement nicht unmittelbar mit der Bodenfläche verklebt ist, sondern mit einem an der Bodenfläche befestigten, ebenfalls schlaufenlosen Material verhakt ist, die Gefahr vermieden, daß bei Aushärtungs- oder Alterungsvorgängen des Bodenestriches auftretende Schrumpfungen oder Verwerfungen zu einem Ablösen der Verankerung führen könnten, weil das an der Bodenfläche befindliche, schlaufenlose Material eine Kompensationsschicht mit einer gewissen Nachgiebigkeit bildet. Zudem wirkt diese an der Bodenfläche befestigte Lage auch trittschalldämmend.

Ein weiterer Vorteil besteht darin, daß durch Wahl der Abmessungen, der Geometrie und/oder der Wahl der Anzahl der Verhakungselemente pro Flächeneinheit die Verhakungswirkung an beiden Seiten des Haftverschlußelementes in geeigneter Weise wählbar ist. So kann beispielsweise die Haftwirkung an der dem Bodenestrich zugekehrten Unterseite des Haftverschlußelementes stärker gewählt sein als die Haftwirkung gegenüber dem schlaufenlosen Material an der Rückseite des Teppichs. Bei einem Abheben des Teppichs, was bei der Verhakung mit schlaufenlosem Material an der Teppichrückseite durch Überwinden der Haftkraft möglich ist, verbleibt das Haftverschlußelement in diesem Falle mit dem bodenseitigen schlaufenlosen Material verhakt, so daß nach Abheben des Teppichs eine Neuverlegung ohne weitere Maßnahmen möglich ist.

Für das erfindungsgemäße Verlegesystem eignet sich ein Mikro-Haftverschlußelement, das ähnlich ausgebildet ist wie das aus der DE 196 46 318 A1 bekannte Element, sich von diesem jedoch dadurch unterscheidet, daß nicht nur an der Vorderseite, sondern auch auf der Rückseite des Trägers entsprechende Verhakungselemente angeformt sind.

je nach Warengrund des zu verlegenden Teppichs, d.h. je nach Struktur der Rückseite, kann ein Mikro-Haftverschluß mit einer Stärke des Trägers der Verhakungselemente von 0,1 bis 0,5mm und mit 20 bis 600 Verhakungselementen pro cm² an jeder Seite Verwendung finden.

Die Verdickungen der Stengel der Verhakungselemente können die Form von Pilzköpfen oder tellerförmigen Köpfen haben, wobei die Köpfe an ihrer Oberseite vorzugsweise mit konkaven Vertiefungen versehen sind. Ein Verfahren zur besonders einfachen Herstellung von Mikro-Haftverschlußelementen mit derartigen Verhakungselementen in einseitiger Anordnung ist in der deutschen Patentanmeldung 198 28 856.5 vorgeschlagen.

Bei Verwendung von Verhakungselementen, die Vertiefungen an der Oberseite der Köpfe aufweisen, können die Vertiefungen der Köpfe mit einem eine zusätzliche Verbindung mit der Rückseite des Teppichs und/oder dem bodenseitigen Material bewirkenden Klebstoff, beispielsweise durch Aufrakeln, versehen sein.

Als Rückseite des Teppichs und als mit dem Boden verklebtes schlaufenloses Material können textile Materialien in Form von Filzen oder Vliesen vorgesehen sein, ebenfalls lose Drehergewebe oder glatte Gestricke sowie nicht-gewebte Textilien (non-woven-materials).

Nachstehend ist die Erfindung anhand der Zeichnung im einzelnen erläutert. Es zeigen:
- Fig. 1: einen schematisch vereinfacht und abgebrochen gezeichneten Schnitt der Komponenten des erfindungsgemäßen Bodenteppich-Verlegungssystems;
- Fig. 2: eine perspektivische, stark vergrößert gezeichnete Ansicht eines doppelseitigen Mikro-Haftverschlußelementes, wobei ein einzelnes Verhakungselement noch stärker vergrößert und geschnitten dargestellt ist, und
- Fig. 3: eine abgebrochen und in annähernd natürlicher Größe gezeichnete Draufsicht der schlaufenlosen Rückseite des Teppichs von Fig. 1.

Fig. 1 zeigt in vergrößerter, schematisch vereinfachter Darstellung einen Schnitt eines Bodenteppichs mit Florelementen 1 üblicher Art, die sich von einer Verbindungsschicht 3 nach oben erstrecken und die als Nutzfläche dienende Florseite des Teppichs bilden. Die der Florseite abgewandte Rückseite 5 ist durch ein schlaufenloses Material gebildet. Hierfür kommen Materialien in Frage, die der Teppichstruktur eine gewisse Steifigkeit, Richtungsstabilität und Schnittfestigkeit verleihen. Hierbei kann es sich um Filze oder Vliese handeln, die durch Tuftingverfahren ihren mechanischen Zusammenhalt bekommen und mit der Verbindungsschicht 3 des Teppichs verklebt werden. Auch eignen sich hierfür lose Drehergewebe oder glatte Rechts/Links-Gestricke und andere sogenannte nonwoven-Materialien.

Fig. 2 zeigt einen Abschnitt eines Streifens eines Mikro-Haftverschlußelementes 7, ähnlich einem solchen wie es in der DE 196 46 318 A1 aufgezeigt ist. Der im Spalt zwischen einem oberen und einem unteren Formwerkzeug aus thermoplastischem Kunststoff (in Frage kommen beispielsweise Polyolefine oder Blends von Polyamiden) geformte Streifen, bildet einen folienartigen Träger 9 mit aus dessen Oberseite und Unterseite jeweils vorspringenden Stengeln 11. Die von der Oberseite des Trägers 9 vorspringenden Stengel 11, deren verdickte Enden pilz- oder tellerförmige Köpfe 13 bilden, kommen mit dem schlaufenlosen Material der Rückseite 5 des Teppichs 5 zur Verhakung, und zwar durch unmittelbaren Eingriff in die Struktur, wie sie ausschnittsweise in Fig. 3 in Draufsicht gezeigt ist. je nach mechanischem Aufbau und Feinheit dieser Struktur der Rückseite 5 des betreffenden Teppichs hat die Anordnung der Stengel an der Vorderseite des Trägers 9 eine Packungsdichte von etwa 20 bis 600 Stengeln 11 pro cm2, bei einer Stärke des Trägers 9 von etwa 0,1 bis 0,5 mm. Andere Packungsdichten und/oder Stärken des Trägers 9 können selbstverständlich je nach besonderen Gegebenheiten in Frage kommen.

Die von der Unterseite des Trägers 9 vorspringenden Stengel 11, deren endseitige Köpfe 13 ebenso geformt sind, wie dies bei den Stengeln 11 an der Oberseite der Fall ist, kommen in entsprechenden Eingriff mit einem schlaufenlosen Material 21, das über eine Kleberschicht 23 mit dem Bodenestrich 25 verbunden ist, wobei die Verhakung der Köpfe 13 wieder durch unmittelbaren Eingriff in die Struktur des schlaufenlosen Materials 21 erfolgt. Bei dem bodenseitigen schlaufenlosen Material handelt es sich um ein ähnliches textiles Material wie bei der Rückseite 5 des Teppichs, also ein sogenanntes non-woven Textilmaterial, d. h. einen Faserverbundstoff mit mechanisch oder physikalisch-chemisch verfestigter Struktur, wozu vor allem die verschiedenen Fliesstoff- und Nähwirkerzeugnisse, ebenso wie Filze, gehören. Als Kleberschicht 23 kann ein Acrylatkleber auf Hot-Melt-Basis vorgesehen sein. Das schlaufenlose Material 21, das gegenüber Dimensionsänderungen des Estriches 25, aufgrund von Schrumpfungs- oder Alterungsprozessen als Ausgleichselement dient, so daß es zu keinen Störungen an dem doppelseitigen Haftverschlußelement 7 kommt, wirkt auch, insbesondere bei geeigneter Materialwahl, trittschalldämmend.

Wie bereits erwähnt, ermöglicht eine unterschiedliche Ausgestaltung der Köpfe 13 an Ober- und Unterseite des Haftverschlußelementes 7, daß die Haftwirkung an Ober- und Unterseite unterschiedlich ist. Bei starker Haftwirkung an der Unterseite ist Abheben des Teppichs möglich, ohne das Haftverschlußelement 7 vom bodenseitigen Material 21 abzuheben, was eine Neuverlegung des Teppichs auf verbliebenem Haftverschlußelement 7 ermöglicht.

Die Haftverschlußelemente 7 können bei Verlegen von Teppichen von Wand zu Wand in Form langer Streifen oder Bänder vorgesehen sein. Bei Verlegung des Teppichs in Fliesenform können kürzere, jeweils den einzelnen Fliesen in geeigneter Form angepaßte Streifenabschnitte vorgesehen sein.

Wie insbesondere aus der in Fig. 2 stark vergrößert gezeichneten Ausschnittdarstellung erkennbar ist, sind die verdickten Köpfe 13 der Stengel 11 des Haftverschlußelementes 7 zu einer Pilz- oder Tellerform mit konkav gewölbter Oberseite verformt, so daß innerhalb des Randes der Köpfe 13 eine Vertiefung 15 entsteht.

Die Vertiefung 15 der Köpfe 13 kann, wie es bei dem gezeigten Beispiel der Fall ist, mit einem Klebstoff 17 gefüllt sein. Dieser kann durch Aufstreichen oder Aufrakeln aufgebracht werden, um nach erfolgtem Verhakungseingriff mit der Rückseite 5 des betreffenden Teppichs und/oder mit dem bodenseitigen Material 21 eine zusätzliche Bindung zu bewirken. Als Klebstoff kommen beispielsweise Haftkleber auf Acrylatbasis in Frage, beispielsweise 2-Ethylhexylacrylat oder Butylacrylat, vorzugsweise in unterschiedlich gewählten Mischungsverhältnissen, um die Weichmachung, Plastizität und Klebekraft nach Wunsch und Bedarf zu variieren. Das Befüllen der Vertiefungen 15 mit Klebstoff kann an beiden oder nur an einer der Seiten des Haftverschlußelementes 7 vorgesehen sein.

## Patentansprüche

1. Bodenteppich-Verlegesystem mit einem mit seiner Florseite (1) die Nutzfläche bildenden Teppich, einem mit der Bodenfläche (25) verklebten schlaufenlosen Material (21) sowie einem Verankerungsmittel (7), das beidseitig vorstehende Verhakungselemente (11) besitzt, die einerseits mit der der Florseite (1) abgewandten, aus einem schlaufenlosen Material gebildeten Rückseite (5) des Teppichs und andererseits mit dem schlaufenlosen Material (21) an der Bodenfläche (25) verhaken, **dadurch gekennzeichnet, daß** als Verankerungsmittel ein Mikro-Haftverschlußelement (7) vorgesehen ist, dessen Verhakungselemente in Form von Stengeln (11) mit endseitigen Verdickungen (13) ausgebildet sind, und daß die Verhakungselemente (11, 13) an beiden Seiten des Haftverschlußelementes (7) unterschiedliche Formgebungen und/oder Abmessungen und/oder gegenseitige Abstände voneinander besitzen.

2. Bodenteppich-Verlegesystem nach Anspruch 1, **dadurch gekennzeichnet, daß** die Verdickungen der Stengel (11) der Verhakungselemente die Form von Pilzköpfen oder tellerförmigen Köpfen (13) haben.

3. Bodenteppich-Verlegesystem nach Anspruch 2, **dadurch gekennzeichnet, daß** die die Verdickungen bildenden Köpfe (13) an ihrer Oberseite mit konkaven Vertiefungen (15) versehen sind.

4. Bodenteppich-Verlegesystem nach Anspruch 3, **dadurch gekennzeichnet, daß** die Vertiefungen (15) der Köpfe (13) an zumindest einer Seite des Haftverschlußelementes (7) mit einem eine zusätzliche Verbindung mit der Rückseite (5) des Teppichs und/oder dem Material (21) an der Bodenfläche (25) bewirkenden Klebstoff (17) versehen sind.

5. Bodentepppich-Verlegesystem nach Anspruch 4, **dadurch gekennzeichnet, daß** ein Klebstoff (17) auf Acrylatbasis vorgesehen ist.

6. Bodenteppich-Verlegesystem nach einem der Ansprüche 1 bis 5, **dadurch gekennzeichnet, daß** Filze oder Vliese als schlaufenloses Material (5, 21) vorgesehen sind.

7. Bodenteppich-Verlegesystem nach einem der Ansprüche 1 bis 5, **dadurch gekennzeichnet, daß** lose Drehergewebe oder glatte Gestricke als schlaufenloses Material (5, 21) vorgesehen sind.

8. Bodenteppich-Verlegesystem nach einem der Ansprüche 1 bis 5, **dadurch gekennzeichnet, daß** nicht-gewebte Textilien wie Nähwirkstoffe, Nadelfilze oder Nadelflor als schlaufenloses Material (5, 21) vorgesehen sind.

9. Bodenteppich-Verlegesystem nach einem der Ansprüche 6 bis 8, **dadurch gekennzeichnet, daß** zumindest das an der Bodenfläche (25) vorgesehene schlaufenlose Material (21) trittschalldämmende Eigenschaften besitzt.

## Claims

1. Floor carpet laying system comprising a carpet forming the useful surface with its pile side (1), a loopless material (21) adhesively bonded to the floor surface (25), and an anchoring means (7) having hooking elements (11) which project on both sides and which, on the one hand, hook into the rear side (5) of the carpet, which side is remote from the pile side (1) and which is formed from a loopless material, and, on the other hand, hook into the loopless material (21) on the floor surface (25), **characterised in that** there is provided as the anchoring means a micro-fastening closure element (7), the hooking elements of which are in the form of stems (11) having end thickenings (13), and **in that** the hooking elements (11, 13) on the two sides of the fastening closure element (7) have different shapes and/or dimensions and/or mutual distances from one another.

2. Floor carpet laying system according to claim 1, **characterised in that** the thickenings of the stems (11) of the hooking elements are in the form of mushroom heads or plate-shaped heads (13).

3. Floor carpet laying system according to claim 2, **characterised in that** the heads (13) forming the thickenings are provided with concave depressions (15) on their upper side.

4. Floor carpet laying system according to claim 3, **characterised in that** the depressions (15) in the heads (13) are provided, on at least one side of the fastening closure element (7), with an adhesive (17) bringing about an additional connection to the rear side (5) of the carpet and/or to the material (21) on the floor surface (25).

5. Floor carpet laying system according to claim 4, **characterised in that** an acrylate-based adhesive (17) is provided.

6. Floor carpet laying system according to any one of claims 1 to 5, **characterised in that** felts or fleeces are provided as the loopless material (5, 21).

7. Floor carpet laying system according to any one of claims 1 to 5, **characterised in that** loose leno fabric or plain knitted fabrics are provided as the loopless material (5, 21).

8. Floor carpet laying system according to any one of claims 1 to 5, **characterised in that** non-woven materials, such as stitch-bonded fabrics, needle felts or tufted fabrics, are provided as the loopless material (5, 21).

9. Floor carpet laying system according to any one of claims 6 to 8, **characterised in that** at least the loopless material (21) provided on the floor surface (25) has properties insulating footfall sound.

## Revendications

1. Système de pose de tapis de moquette comprenant un tapis de moquette, dont la face veloutée (1) forme la surface d'usure, un matériau non bouclé (21) collé contre le sol (25), ainsi qu'un moyen d'attache (7) qui comporte des éléments d'accrochage (11) en saillie sur les deux faces, qui s'accrochent, d'une part, dans la face arrière (5) de la moquette, opposée à la face veloutée (1) et réalisée dans un matériau non bouclé, et, d'autre part, dans le matériau non bouclé (21) sur le sol (25), **caractérisé en ce qu'**il est prévu un élément de micro-blocage par adhérence (7) pour former le moyen d'attache dont les éléments d'accrochage en forme de tiges (11) sont conçus avec des grossissements (13) aux extrémités, et **en ce que** les éléments d'accrochage (11, 13) sur lés deux faces de l'élément de blocage par adhérence (7) sont réalisés avec des formes et/ou des dimensions et/ou des distances réciproques différentes.

2. Système de pose pour tapis de moquette selon la revendication 1, **caractérisé en ce que** les grossissements des tiges (11) des éléments d'accrochage sont conçus en forme de têtes de champignons ou de têtes (13) en forme d'assiette.

3. Système de pose pour tapis de moquette selon la revendication 2, **caractérisé en ce que** les têtes (13) formant les grossissements comportent des creux (15) concaves sur leur face supérieure.

4. Système de pose pour tapis de moquette selon la revendication 3, **caractérisé en ce que** les creux (15) des têtes (13) sur au moins une face de l'élément de blocage par adhérence (7) contiennent une matière adhésive (17) provoquant un assemblage supplémentaire avec la face arrière (5) de la moquette et/ou du matériau (21) sur le sol (25).

5. Système de pose pour tapis de moquette selon la revendication 4, **caractérisé en ce que** la matière adhésive (17) prévue est à base d'acrylate.

6. Système de pose pour tapis de moquette selon l'une quelconque des revendications 1 à 5, **caractérisé en ce qu'**il est prévu d'utiliser des feutres ou des nappes de fibres pour former le matériau non bouclé (5, 21).

7. Système de pose pour tapis de moquette selon l'une quelconque des revendications 1 à 5, **caractérisé en ce qu'**il est prévu d'utiliser des tissus de gaze peu duités ou des tricots lisses pour former le matériau non bouclé (5, 21).

8. Système de pose pour tapis de moquette selon l'une quelconque des revendications 1 à 5, **caractérisé** en ce d'utiliser des textiles non tissés, tels que des tissus à mailles, des feutres aiguilletés ou des nappes tuftées pour le matériau non bouclé (5, 21).

9. Système de pose pour tapis de moquette selon l'une quelconque des revendications 6 à 8, **caractérisé en ce qu'**au moins le matériau non bouclé (21) prévu sur le sol (25) possède des propriétés amortissant les bruits de pas.
